# EUROPÄISCHE PATENTSCHRIFT

(11) **EP 0 108 235 B1**
(45) Veröffentlichungstag und Bekanntmachung des Hinweises auf die Patenterteilung: **04.03.1987**
(21) Anmeldenummer: 83109655.7
(22) Anmeldetag: 28.09.1983
(51) Int. Cl.: H01R 4/48

(54) **Vorrichtung zur schraubenlosen Verbindung zweier Teile**
Device for the screwless connection of two parts
Dispositif pour la connexion de deux parties sans vis

(30) Priorität: 13.10.1982 DE 3237947
(43) Veröffentlichungstag der Anmeldung: 16.05.1984
(73) Patentinhaber: Rafi GmbH & Co Elektrotechnische Spezialfabrik, 88276 Berg (DE)
(72) Erfinder: Wasmeier, Albert, D-7981 Fronreute 1 Blitzenreute (DE)
(74) Vertreter: Engelhardt, Guido, Dipl.-Ing.

## Beschreibung

Die Erfindung bezieht sich auf eine schraubenlose Anschlußklemme für elektrische Leiter mit einer an einem ortsfesten Teil eines Gehäuses abgestützten Klemmfeder, die vor dem Einführen des zu verbindenden Leiters gespannt ist und diesen nach dessen Einführen klemmend arretiert, wobei an dem federnden Schenkel der Klemmfeder ein sich etwa senkrecht zu dem anzuschließenden Leiter erstreckender, zum Spannen der Klemmfeder verrastbarer Ansatz angebracht ist, dessen einer Schenkel eine diesen anzuschließenden Leiter aufnehmende Einführöffnung aufweist, und wobei die Verrastung durch Einwirkung des anzuschließenden Leiters auf den anderen Schenkel lösbar und der anzuschließende Leiter durch den einen Schenkel gegen das ortsfeste Teil (Zwischenwand) des Gehäuses preßbar ist.

Eine Anschlußklemme dieser Art ist durch die DE-A-3019149 bekannt. Die Klemmfeder weist hierbei eine Biegung um ca. 180 auf und ist an einer Kontaktwand angebracht, gegen die der anzuschließende Leiter mittels des Klemmschenkels gepreßt wird. Außerdem sind der Klemmschenkel und das Rastglied miteinander in Ausgangslage gekoppelt, die gesamte Spannkraft der Klemmfeder muß daher beim Anschließen eines Leiters überwunden werden. Zum Anschließen einer Litze oder ähnlicher Leiter ist diese Anschlußklemme demnach nicht geeignet, da über den Leiter die mitunter großer Kraft zum Herausschieben des Rastgliedes aus einer Ausnehmung des Klemmschenkels nicht übertragen werden kann. Auch treten beim Einführen des Rastgliedes in die zugeordnete Ausnehmung des Klemmschenkels oftmals Schwierigkeiten auf, diese bekannte Anschlußklemme ist somit nur bedingt einsetzbar und wenig praktikabel.

Durch die EP-A-0 052 767 ist des weiteren eine schraubenlose Anschluß- und Verbindungsklemme für elektrische Leiter mit einer in einem Gehäuse angeordneten Klemmfeder bekannt. Zum Spannen der Klemmfeder dient bei dieser Ausgestaltung ein diese gespannt haltendes klemmkraftfreies und im geöffneten Zustand der Klemme verrastbares Spannorgan in Form eines verschiebbar gelagerten Keils oder längs verschiebbaren Stößels, das von außen in zwei definierte Endlagen verstellbar ist. Die Verspannung der Klemmfeder ist somit, da diese nicht selbsttätig verriegelbar ist, über ein besonderes Betätigungsglied einzuleiten, auch ist dieses nach dem Spannvorgang in die andere Endlage zu bringen, damit mittels der Klemmfeder ein anzuschließender Leiter verspannt werden kann. Die Handhabung ist bei dieser Anschlußklemme somit ebenfalls umständlich.

Aufgabe der Erfindung ist es daher, die schraubenlose Anschlußklemme für elektrische Leiter der vorgenannten Gattung in der Weise weiterzubilden, daß auf sehr einfache Art und ohne daß ein zusätzliches Werkzeug erforderlich ist in kurzer Zeit eine Verbindung hergestellt werden kann, außerdem soll die Anschlußklemme eine sichere Arretierung des anzuschließenden Leiters gewährleisten. Dabei soll ausgeschlossen sein, daß durch eine unsachgemäße Handhabung Störungen auftreten, vielmehr seil sichergestellt werden, daß der eingeführte Leiter stets zuverlässig arretiert ist, wobei die auf diese einwirkende Haltekraft entsprechend der Gestaltung der Klemmfeder einzustellen ist. Der Bauaufwand, um dies bewerkstelligen zu können, soll gering sein, so daß die Anschlußklemme auch wirtschaftlich zu fertigen ist.

Gemäß der Erfindung wird dies dadurch erreicht, daß der U-förmig gestaltete, einen äußeren und einen inneren Schenkel aufweisende Ansatz mit einem ortsfesten Teil des Gehäuses verrastbar ist und daß das Gehäuse in Form eines durch eine Zwischenwand unterteilten Gehäuses ausgebildet ist, an der die vorzugsweise haarnadel- oder ringförmig gestaltete Klemmfeder abgestützt ist, und daß die Zwischenwand einen oder zwei Durchbrüche aufweist, durch die die Schenkel des Ansatzes hindurchgeführt sind.

Zur Verrastung des Ansatzes kann in einfacher Weise an dessen Mittelteil oder an dessen äußerem Steg eine vorzugsweise durch eine Ausbiegung gebildete Rastnase angebracht werden, die in eine in das ortsfeste Teil bzw. das Gehäuse beispielsweise in dessen nach innen gerichteter Fläche eingearbeitete Freisparung einführbar oder die an der Zwischenwand abgestützt ist. Hierbei sollte die die Rastnase abstützende Anlagefläche der Freisparung oder der Zwischenwand, um die Haltekraft der Klemmfeder den jeweiligen Gegebenheiten anpassen zu können, in Verstellrichtung des Ansatzes geneigt oder gekrümmt ausgebildet sein.

Nach einer andersartigen Ausgestaltung kann zur Verrastung des Ansatzes auch an der Zwischenwand zwischen den in diese eingearbeiteten Durchbrüchen eine vorzugsweise in Verstellrichtung des Ansatzes geneigt ausgebildete Anschlagfläche vorgesehen werden, an der bei gespannter Klemmfeder das Ende des inneren Steges oder ein an diesem angeformter Vorsprung abgestützt ist.

Das Gehäuse sollte, um das Einführen eines Werkzeuges zum Spannen der Klemmfeder sowie des anzuschließenden Leiters zu erleichtern, beiderseits der Zwischenwand jeweils mit einer sich in Richtung des einzuführenden Leiters erstreckenden, vorzugsweise auf den federnden Schenkel der Klemmfeder bzw. der in den äußeren Schenkel des Ansatzes eingearbeiteten Einführöffnung hin sich konisch verjüngenden Gehäuseöffnungen versehen sein.

Angebracht ist es des weiteren, die nach innen gerichtete Stirnfläche der Gehäuse-Stirnwand teilweise als in Verstellrichtung des Ansatzes geneigte Schrägfläche auszubilden, so daß auch das Spannen der Klemmfeder leicht vorzunehmen ist.

Vorteilhaft ist es auch, wenn der anzuschließende Leiter mit einer in dessen Außenmantelfläche eingearbeiteten Freisparung beispielsweise in Form einer Ringnut versehen ist, in die der äußere Schenkel des Ansatzes einführbar ist. Auf diese Weise kann der anzuschließende Leiter gegen Zugkräfte zusätzlich gesichert werden.

Bei Verwendung der Vorrichtung als elektrische Verbindungsklemme sollte die Zwischenwand des Gehäuses als elektrischer Leiter ausgebildet sein.

Die gemäß der Erfindung ausgebildete schraubenlose Anschlußklemme für elektrische Leiter ist nicht nur äußerst einfach in der Ausgestaltung und somit auf wirtschaftliche Weise herstellbar, sondern auch leicht zu handhaben. Wird nämlich der Ansatz mit dem die Klemmfeder aufnehmenden Teil des Gehäuses verrastet, der als Zwischenwand ausgebildet ist, an dem die Klemmfeder abgestützt ist und wird die Zwischenwand mit Durchbrüchen versehen, durch die die Schenkel des Anschlusses hindurchgeführt sind, so ist es möglich, die Verrastung durch Einwirken des anzuschließenden Teils auf den inneren Schenkel des Ansatzes zu lösen. Ein Werkzeug zum Entriegeln der vorgespannten Klemmfeder ist somit nicht erforderlich, vielmehr dient dazu der anzuschließende Leiter, der demnach bei Vornahme einer Verbindung stets in einem ausreichenden Maße in das als Gehäuse ausgebildete ortsfeste Teil eingeführt ist. Und da der auf den anzuschließenden Leiter einwirkende Ansatz nicht gegenüber diesem verschwenkt, sondern etwa achssenkrecht zu diesem bewegt wird, wird verhindert, daß der anzuschließende Leiter zurückgeschoben wird. Störungen durch eine unsachgemäße Handhabung werden auf diese Weise ausgeschlossen, da sichergestellt ist, daß die beiden miteinander zu verbindenden Teile mit der voll nutzbaren Kraft der ohne fremde Hilfsmittel lediglich durch Einführen des anzuschließenden Leiters auszulösenden Klemmfeder gegeneinander gepreßt werden. Eine Verbindung ist demnach in kurzer Zeit selbsstätig vorzunehmen, wobei die Anschlußklemme je nach Auslegung in vielseitiger Weise zur Halterung zweier Teile verwendet werden kann.

In der Zeichnung ist ein Ausführungsbeispiel der gemäß der Erfindung ausgebildeten schraubenlosen Anschlußklemme für elektische Leiter dargestellt und nachfolgend im einzelnen erläutert. Hierbei zweigen, jeweils in einem Längsschnitt :
Figur 1 die Anschlußklemme in Ausgangslage mit gespannter Klemmfeder,
Figur 2 die Anschlußklemme nach Fig. 1 nach dem Einführen eines anszuschließenden Leiters und

Figuren 3-5 jeweils andersartige Verrastungen des an der Klemmfeder angeformten Ansatzes.

Die in den Fig. 1 bis 5 dargestellte und mit 1 bezeichnete Anschlußklemme dient zur schraubenlosen Verbindung zweier Teile 2 und 3, von denen das als Gehäuse 11 ausgebildete Teil 2 ortsfest angeordnet und das in Form eines Leiters gestaltete Teil 3 zur Vornahme einer Verbindung in dieses einführbar ist.

Das Gehäuse 11 weist hierbei eine Zwischenwand 12 auf, an der eine haarnadelförmig gestaltete Klemmfeder 21 abgestützt ist. Der eine Schenkel 22 der Klemmfeder 21 liegt dazu an der Zwischenwand 12 an, der andere Schenkel 23 ist dagegen gegenüber diesem verschwenkbar. An dem federnden Schenkel 23 ist ein U-förmig gestalteter Ansazt 25 angeformt, der aus einem mittleren Schenkel 26, einem äußeren Schenkel 27 und einem inneren Schenkel 28 gebildet ist. Der äußere Schenkel 27 ist mit einer Einführöffnung 29 für den anzuschließenden Leiter 3 versehen und durchgreift einen in die Zwischenwand 12 eingearbeiteten Durchbruch 13, der innere Schenkel 28 dagegen ist in einem in die Zwischenwand 12 eingearbeiteten Durchbruch 14 und einem in dem Schenkel 22 der Klemmfeder 21 vorgesehenen, mit diesem fluchtenden weiteren Durchbruch 24 verschiebbar. Mittels einer an dem Mittelsteg 26 des Ansatzes 25 angebrachten Rastnase 31, die in eine als Freisparung 18 ausgebildete, in die Innenfläche der Stirnwand 15 des Gehäuses 11 eingearbeitete Hinterschneidung eingreift, ist die gespannte Klemmfeder 23 verrastbar.

Um die Klemmfeder 21 vorzuspannen, ist in die stirnseitige Gehäuseöffnung 16 ein Werkzeug, beispielsweise eine Schraubenklinge, einzuführen und der federnde Schenkel 23 der Klemmfeder 21 ist derart in Richtung des an diesem angebrachten Ansatzes 25 zu verschwenken, daß die Rastnase 31 in die Freisparung 18 einrasten kann. Dabei gleitet die Rastnase 31 auf der an der Gehäusestirnwand 15 vorgesehenen Schrägfläche 32, so daß die Verspannung der Klemmfeder 31 ohne Schwierigkeiten zu bewerkstelligen ist. Wird sodann der anzuschließende Leiter 3 in die weitere, ebenfalls konisch gestaltete Gehäuseöffnung 17 eingesteckt und gegen den inneren Schenkel 28 des Ansatzes 25 gedrückt, so wird durch eine geringe Verstellung des Ansatzes 25 in Achsrichtung des Gehäuses 11 die Rastnase 31 von der Anschlagfläche 19 der Freisparung 18 abgehoben und der Ansatz 25 wird durch die Kraft der Klemmfeder 21 etwa senkrecht zu dem anzuschließenden Leiter 3 bewegt. Die Kraft der Klemmfeder 21 wirkt somit über die durch die Einführöffnung 29 geschaffene Klemmfläche 30 des äußeren Schenkels 27 auf den Leiter 3 ein, so daß dieser gegen die Zwischenwand 12 gepreßt wird und die Teile 2 und 3 demnach entsprechend der Auslegung der Klemmfeder 21 fest miteinander verbunden sind. Bei vorgespannter Klemmfeder 21 ist somit lediglich der anzuschließende Leiter 3 in das Teil 2 einzuführen und gegen den inneren Schenkel 29 des Ansatzes 25 zu drücken, um selbsttätig die Verbindung herzustellen. Und da nach dem Lösen der Verrastung der Ansatz 25 eine etwa senkrecht zu dem anzuschließenden Leiter 3 gerichtete Bewegung ausführt, wird dieser nicht aus dem Gehäuse 11 herausgeschoben, sondern unter voller Ausnutzung der Kraft der Klemmfeder 21 gegen die Zwischenwand 12 gepreßt.

Um den anzuschließenden Leiter 3 gegen Herausziehen zusätzlich zu sichern, kann in in diesen eine Ausnehmung z. B. eine Ringnut eingearbeitet werden, in der der äußere Schenkel des Ansatzes 25 in der in Fig. 2 dargestellten Lage eingreift.

Des weiteren kann die Kraft, die zum Lösen der durch die Rastnase 31 und die Freisparung 18 gebildeten Verrastung erforderlich ist, beeinflußt werden. Wird nämlich, wie dies in Fig. 3 gezeigt ist, die Anlagefläche 19' der Rastnase 31 in Verstellrichtung des Ansatzes 25 geneigt ausgebildet, so ist der innere Schenkel 25 durch den anzuschließenden Leiter 3 nur geringfügig zu verstellen, um die Verrastung zu lösen und somit die Verbindung herzustellen. Mittels der Vorrichtung 1 können daher auch sehr dünne Drähte und Litzen zuverlässig in dem Gehäuse 11 arretiert werden. Wird die Anschlußklemme 1 als Verbindungsklemme für elektrische Leiter verwendet, ist verständlicherweise die Zwischenwand 12 aus einem elektrisch leitenden Werkstoff herzustellen.

Der an der Klemmfeder 21 angeformte Ansatz 25 ist aber auch mit der Zwischenwand 12 des Gehäuses 11 verrastbar. Dies kann gemäß Fig. 4 in der Weise bewerkstelligt werden, daß bei gespannter Klemmfeder 23 das Ende des inneren Schenkels 28 an einer Anschlagfläche 33 der Zwischenwand 12 abgestützt ist, die zwischen den beiden Durchbrüchen 13 und 14 angeordnet ist. Nach Fig. 5 kann aber auch an dem äußeren Schenkel 27 eine durch eine Ausbiegung geschaffene Rastnase 34 vorgesehen werden, die an der mit einem U-förmig ausgebildeten Durchbruch 13' versehenen Zwischenwand 12 abgestützt ist. Wird mittels des anzuschließenden Leiters 3 auf den inneren Schenkel 28 des Ansatzes 25 gedrückt, so wird dessen innerer Schenkel 28 von der Anschlagfläche 33 bzw. die an dem äußeren Schenkel 27 angeformte Rastnase 34 von der Zwischenwand abgehoben, so daß die Verrastung gelöst ist und der Ansatz 25 durch die Kraft der vorgespannten Klemmfeder 21 gegen den anzuschließenden Leiter 3 gedrückt wird und dieser somit in dem Teil 2 eingespannt ist.

## Patentansprüche

1. Schraubenlose Anschlußklemme (1) für elektrische Leiter (3) mit einer an einem ortsfesten Teil (12) eines Gehäuses (11) abgestützten Klemmfeder (21), die vor dem Einführen des zu verbindenden Leiters (3) gespannt ist und diesen nach dessen Einführen klemmend arretiert, wobei an dem federnden Schenkel (23) der Klemmfeder (21) ein sich etwa senkrecht zu dem anzuschließenden Leiter (3) erstreckender, zum Spannen der Klemmfeder (21) verrastbarer Ansatz (25) angebracht ist, dessen einer Schenkel (27) eine diesen anzuschließenden Leiter (3) aufnehmende Einführöffnung (29) aufweist, und wobei die Verrastung durch Einwirkung des anzuschließenden Leiters (3) auf dessen anderen Schenkel (28) lösbar und der anzuschließende Leiter (3) durch den einen Schenkel (27) des Ansatzes (25) gegen das ortsfeste Teil (12) des Gehäuses (11) preßbar ist, dadurch gekennzeichnet, daß der U-förmig gestaltete, einen äußeren und einen inneren Schenkel (27, 28) aufweisende Ansatz (25) mit einem ortsfesten Teil des Gehäuses (11) verrastbar ist und daß das Gehäuse (11) in Form eines durch eine Zwischenwand (12) unterteilten Gehäuses (11) ausgebildet ist, an der die vorzugsweise haarnadel- oder ringförmig gestaltete Klemmfeder (21) abgestützt ist, und daß die Zwischenwand (12) einen oder zwei Durchbrüche (13, 14) aufweist, durch die die Schenkel (27, 28) des Ansatzes (25) hindurchgeführt sind.

2. Anschlußklemme nach Anspruch 1 dadurch gekennzeichnet, daß zur Verrastung des Ansatzes (25) an dessen Mittelteil (26) oder an dessen äußerem Schenkel (27) eine vorzugsweise durch eine Ausbiegung gebildete Rastnase (31 bzw. 34) angebracht ist, die in eine in das ortsfeste Teil (2) bzw. das Gehäuse (11), beispielsweise in dessen nach innen gerichteten Fläche, eingearbeitete Freisparung (18) einführbar oder an der Zwischenwand (12) abgestützt ist.

3. Anschlußklemme nach Anspruch 2 dadurch gekennzeichnet, daß die die Rastnase (31 ; 34) abstützende Anlagefläche (19') der Freisparung (18) oder der Zwischenwand (12) in Verstellrichtung des Ansatzes (18) geneigt oder gekrümmt ausgebildet ist.

4. Anschlußklemme nach Anspruch 1, dadurch gekennzeichnet, daß zur Verrastung des Ansatzes (25) an der Zwischenwand (12) zwischen den in diese eingearbeiteten Durchbrüchen (13, 14) eine vorzugsweise in Verstellrichtung des Ansatzes (25) geneigt ausgebildete Anschlagfläche (33) vorgesehen werden, an der bei gespannter Klemmfeder (21) das Ende des inneren Schenkels (28) oder ein an diesem angeformter Vorsprung abgestützt ist.

5. Anschlußklemme nach einem der Ansprüche 1 bis 4, dadurch gekennzeichnet, daß das Gehäuse (11) beiderseits der Zwischenwand (12) jeweils mit einer sich in Richtung des einzuführenden Leiters (3) erstreckenden, vorzugsweise auf den federnden Schenkel (23) der Klemmfeder (21) bzw. der in den äußeren Schenkel (27) des Ansatzes (25) eingearbeiteten Einführöffnung (29) hin sich konisch verjüngenden Gehäuseöffnungen (16 bzw. 17) versehen ist.

6. Anschlußklemme nach einem der Ansprüche 1 bis 5, dadurch gekennzeichnet, daß die nach innen gerichtete Stirnfläche der Gehäuse-Stirnwand (15) teilweise als in Verstellrichtung des Ansatzes (25) geneigte Schrägfläche (31) ausgebildet ist.

7. Anschlußklemme nach einem der Ansprüche 1 bis 6, dadurch gekennzeichnet, daß der anzuschließende Leiter (3) mit einer in dessen Außenmantelfläche eingearbeiteten Freisparung, beispielsweise in Form einer Ringnut versehen ist, in die der äußere Schenkel (27) des Ansatzes (25) einführbar ist.

8. Anschlußklemme nach einem der Ansprüche 1 bis 7, dadurch gekennzeichnet, daß die Zwischenwand (12) des Gehäuses (11) als elektrischer Leiter ausgebildet ist.

## Claims

1. Screwless terminal (1) for electric conductors (3) with a clamp spring (21) bracing to a stationary part (12) of a housing (11), which clamp spring is biased before inserting the conductor (3) to be connected and locks the conductor after inserting by clamping, whereby an extension (25) lockable for biasing the clamp spring (21) is extending from the- spring leg (23) of the clamp spring (21), which extension is oriented about normal to the conductor (3) to be connected, one leg (27) of the extension having an opening (29) for inserting the conductor (3), and whereby the locking by action of the conductor (3) to be connected to the other leg (28) disengageable and the conductor (3) to be connected is pushable by means of the one leg (27) of the extension (25) against the stationary part (12) of the housing (11), characterized in that the U-shaped extension (25) having an outer and an inner leg (27, 28) is lockable with a stationary part of the housing (11) and that the housing (11) is shaped in form of a housing having an intermediate wall (12), to which wall the preferably hairspring or ring shaped clamp spring (21) braces, and that the intermediate wall (12) has one or two openings (13, 14) for leading through the legs (27, 28) of the extension (25).

2. Terminal of claim 1, characterized in that to lock the extension (25) a bent out notch (31 or 34 respectively) is mounted to its medium part (26) or to its outer leg (27) which notch may be inserted into an opening (18) in the stationary part (2) or in the housing (11) respectively, for example in its surface directed to the inner side or braces to the intermediate wall (12).

3. Terminal of claim 2, characterized in that the engaging surface (19') of the opening (18) or of the intermediate wall (12) bracing the notch (31 ; 34) is inclined or curved in the direction of the motion of the extension (25).

4. Terminal of claim 1, characterized in that for the locking of the extension (25) a rest surface (33) is provided at the intermediate wall between the openings (13, 14) in the intermediate wall which rest surface preferably is inclined in the direction of the motion of the extension (25) to which stop surface the end of the inner leg (28) or a projection formed to the leg braces when the clamp spring (21) is biased.

5. Terminal of one of the claims 1 through 4, characterized in that the housing (11) on both sides of the intermediate wall (12) is provided with openings (16 or 17 respectively) tapered preferably in the direction of the spring leg (23) of the clamp spring (21) or of the opening (29) in the outer leg (27) of the extension (25).

6. Terminal of one of the claims 1 through 5, characterized in that the inwardly directed front surface of the front wall (15) of the housing is partly shaped as a sloping surface (31) inclined in the direction of the motion of the extension (25).

7. Terminal of one of the claims 1 through 6, characterized in that the conductor (3) to be connected has a recess in its outer cover, for example in the shape of a ring groove into which the outer leg (27) of the extension (25) may be inserted.

8. Terminal of one of the claims 1 through 7, characterized in that the intermediate wall (12) of the housing (11) is designed as an electric conductor.

## Revendications

1. La borne de raccordement sans vis (1) pour conducteur électrique (3) est serrée avec un ressort de serrage (21) appuyé sur une partie fixe (12) d'un boîtier (11) qui est comprimé avant l'introduction du conducteur à raccorder (3) et qui est arrêté après son introduction. A la branche à ressort (23) du ressort de serrage (21), il est placé un talon verrouillable (25) s'avançant légèrement à la verticale du conducteur à raccorder (3). Ce talon verrouillable (25) sert au serrage du ressort de serrage (21). Une branche (27) du talon possède un orifice d'introduction (29) pour le conducteur à raccorder (3). Ce verrouillage est détachable sous l'effet du conducteur à raccorder (3) sur l'autre branche (28) et ce conducteur est pressé par l'autre branche -(27) du talon (25), contre la partie fixe (12) du boîtier (11) ainsi désigné, de sorte que le talon (25) en forme de U présentant une branche extérieure et intérieure (27, 28) est verrouillable avec une partie fixe du boîtier (11) et que le boîtier (11) est conçu sous la forme d'un boîtier (11) subdivisé par une paroi intermédiaire (12) sur laquelle s'appuie le ressort de serrage (21) conçu de préférence sous la forme annulaire ou d'épingle à cheveux et de sorte que la paroi intermédiaire (12) présente un ou deux passages (13, 14) à travers lesquels sont introduits les branches (27, 28) du talon (25).

2. Borne de raccordement, selon le droit 1 ainsi désigné, de sorte que le verrouillage du talon (25) soit logé dans un nez de verrouillage (31 ou 34) formé de préférence par un pliage à sa partie centrale (26) ou à sa branche extérieure (27) et qui s'appuie dans un évidement (18) usiné dans la partie fixe (2) ou dans le boîtier (11), par exemple dans la surface dirigée vers l'intérieur, ou sur la paroi intermédiaire (12).

3. Borne de raccordement, selon le droit 2 ainsi désigné, de sorte que les surfaces d'appui (19') étayant les nez de verrouillage (31 ; 34) de l'évidement (18) ou de la paroi intermédiaire (12) soit conçu coudée ou en pente dans le sens de réglage du talon (18).

4. Borne de raccordement, selon le droit 1 ainsi désigné, de sorte que pour le verrouillage du talon (25) à la paroi intermédiaire (12) entre les passages (13, 14) usinés dans celle-ci il est prévu une surface de butée (33) conçue de préférence inclinée dans le sens de réglage du talon (25) à laquelle, lorsque le ressort de serrage (21) comprimé est étayé, l'extrémité de la branche intérieure (28) ou à un avancement formé sur celle-ci.

5. Borne de raccordement, selon un des droits 1 à 4, ainsi désigné, de sorte que le boîtier (11) des deux côtés de la paroi intérieure (12) est muni d'un orifice d'introduction (29) usiné dans le sens du conducteur (3) à introduire, de préférence sur la branche à ressort (23) du ressort de serrage (21) ou sur les orifices coniques du boîtier (16 ou 17) dans la branche extérieure (27) du talon (25).

6. Borne de raccordement, selon un des droits 1 à 5, ainsi désigné, de sorte que les faces frontales, dirigées vers l'intérieur, de la paroi frontale du boîtier (15) est conçue partiellement en tant que face oblique (31) inclinée dans le sens de réglage du talon (25).

7. Borne de raccordement, selon un des droits 1 à 6, ainsi désigné, de sorte que le conducteur (3) à raccorder est prévu avec un évidement usiné dans la surface de l'enveloppe extérieure, par exemple en forme d'une gorge circulaire, introductible dans celle de la branche extérieure (27) du talon (25).

8. Borne de raccordement, selon un des droits 1 à 7, ainsi désigné, de sorte que la paroi intermédiaire (12) du boîtier (11) est conçue en tant que conducteur électrique.
